# EUROPÄISCHE PATENTSCHRIFT

(11) **EP 1 885 637 B1**
(45) Veröffentlichungstag und Bekanntmachung des Hinweises auf die Patenterteilung: **01.12.2010**
(21) Anmeldenummer: 06741020.9
(22) Anmeldetag: 30.05.2006
(51) Int. Cl.: B65H 19/22

(54) **VORRICHTUNG ZUM AUFWICKELN VON ZUMINDEST ZWEI MATERIALBAHNEN**
APPARATUS FOR WINDING UP AT LEAST TWO MATERIAL WEBS
DISPOSITIF POUR ENROULER AU MOINS DEUX BANDES DE MATIERE

(30) Priorität: 30.05.2005 AT 9252005
(43) Veröffentlichungstag der Anmeldung: 13.02.2008
(73) Patentinhaber: SML Maschinengesellschaft m.b.H., 4860 Lenzing (AT)
(72) Erfinder: TAUBER, Adolf, A-4693 Desselbrunn (AT); PREUNER, Robert, A-4852 Weyregg (AT)
(74) Vertreter: Sonn & Partner Patentanwälte
(86) Internationale Anmeldenummer: PCT/AT2006/000221
(87) Internationale Veröffentlichungsnummer: WO 2006/128205

(56) Entgegenhaltungen:
- US-A- 3 381 911
- US-A- 4 438 888
- US-A- 5 205 503
- PATENT ABSTRACTS OF JAPAN Bd. 2002, Nr. 05, 3. Mai 2002 (2002-05-03) & JP 2002 020004 A (NIPPON YUSOKI CO LTD), 23. Januar 2002 (2002-01-23) in der Anmeldung erwähnt
- PATENT ABSTRACTS OF JAPAN Bd. 014, Nr. 481 (M-1037), 19. Oktober 1990 (1990-10-19) & JP 02 193851 A (FUJI KAGAKUSHI KOGYO CO LTD), 31. Juli 1990 (1990-07-31) in der Anmeldung erwähnt
- PATENT ABSTRACTS OF JAPAN Bd. 018, Nr. 243 (M-1602), 10. Mai 1994 (1994-05-10) & JP 06 031683 A (SHIMIZU SEISAKUSHO:KK), 8. Februar 1994 (1994-02-08) in der Anmeldung erwähnt

## Beschreibung

Die Erfindung betrifft eine Vorrichtung zum Aufwickeln von zumindest zwei Materialbahnen, insbesondere von Folienbahnen, mit zumindest zwei Aufnahmevorrichtungen, zur drehbaren Lagerung jeweils zumindest eines Wickelkerns, wobei die Aufnahmevorrichtungen zwischen einer Wickelstellung zum Aufwickeln zumindest einer Materialbahn auf dem Wickelkern und einer Ent- bzw. Beladestellung zum Entnehmen zumindest eines fertig aufgewickelten Wickelkerns bzw. zum Zuführen zumindest eines leeren Wickelkerns überführbar sind, und zum gleichzeitigen Aufwickeln der Materialbahnen auf gesonderten Wickelkernen zumindest zwei Wickelkerne in der Aufnahmevorrichtung koaxial angeordnet sind, wobei die Wickelkerne jeweils in zwei benachbart des jeweiligen Wickelkerns vorgesehenen Lagerstellen drehbar gelagert sind. Als Folienbahnen können insbesondere Stretchfolien, Bürofolien, Dekorfolien, Aluminiumfolien, Windelfolien oder dergleichen vorgesehen sein. Es können jedoch auch andersartige Materialbahnen, wie Papierbahnen, Verbundlaminate, textile Bahnen und dergleichen, aufgewickelt werden.

Aus dem Stand der Technik sind bereits sogenannte wendewickler bekannt, die zum kontinuierlichen Aufwickeln der Materialbahnen neben der Wickelstellung zumindest eine zweite Stellung zur Entnahme eines fertiggestellten Wicklers aufweisen. Derartige Aufwickelvorrichtungen können auch inline mit einer Produktionsanlage arbeiten, mit welcher eine Materialgesamtbahn hergestellt wird.

Aus der JP 2002020004 A ist eine Folienwickelvorrichtung bekannt, bei welcher zum Aufwickeln von zwei Folienbahnen auf zwei koaxial angeordneten Wickelhülsen zwei seitlich angeordnete Antriebswellen zur Aufnahme jeweils einer Wickelhülse vorgesehen sind. Zur mittigen Abstützung der Wickelhülsen ist ein Lagerelement vorgesehen, an dem beidseitig nicht angetriebene Lager zur Aufnahme der wickelhülsen vorgesehen sind. Das mittige Lagerelement ist hiebei verschieblich gelagert, so dass die Breite der Wickelhülsen variabel eingestellt werden kann. Durch die Drehlagerung der beiden Wickelhülsen in seitlich angeordneten Antriebswellen ist die Vorrichtung gemäß der JP-Offenlegungsschrift nachteiligerweise jedoch auf maximal zwei aufzuwickelnde Materialbahnen beschränkt. Zudem ist die Gesamtbreite durch die seitlich angeordneten Antriebswellen fix vorgegeben und es kann durch das verstellen des mittigen Lagerelements lediglich die Breite einer Materialbahn im gleichen Umfang verringert werden wie die Breite der anderen Materialbahn vergrößert wird.

Um eine Materialgesamtbahn, die eine Breite von z.B. bis 8 m aufweisen kann, in Materialbahnen von wenigen Zentimetern bis ca. 75 cm Breite unterteilen zu können, ist es bekannt die Materialgesamtbahn über mehrere Umlenkwalzen zu einer Längsschneidestation geführt, mit welcher die Materialgesamtbahn in mehrere Materialbahnen geschnitten wird. Zum Aufwickeln einer derartigen in mehrere Materialbahnen zerschnittenen Materialgesamtbahn ist aus der IT MI98U000377 bekannt, eine entsprechende Anzahl von Wickelvorrichtungen zum Aufwickeln jeweils einer Materialbahn hintereinander aufzustellen. Nachteilig ist hierbei insbesondere, dass aufgrund der der Anzahl der Materialbahnen entsprechenden Anzahl von Aufwickelvorrichtungen ein großer Platzbedarf erforderlich ist, wobei eine derartige Gesamtanordnung aufgrund der notwendigen langen Führung der Materialbahnen von der Folienlängsschneidvorrichtung zu der jeweiligen Aufwickelvorrichtung sehr sensibel bezüglich der geraden Führung der Materialbahnen ist. Praktisch ist somit die Anzahl von aufzuwickelnden Materialbahnen mit einem derartigen Aufwickelsystem auf maximal vier Materialbahnen beschränkt. Darüber hinaus ist auch eine Veränderung der Breite der Materialbahnen bei einer derartigen Vorrichtung nur im Stillstand der Anlage möglich.

Aus der US 5,205,503 ist eine Wickelmaschine für Papier- bzw. Folienbahnen bekannt. Eine Überführbarkeit der Aufnahmevorrichtung zwischen einer Wickelstellung einer Ent- bzw. Beladestellung ist hierin jedoch nicht geoffenbart.

In der JP 2193851 A ist noch eine andersartige Vorrichtung zum Aufwickeln eines Farbbandes beschrieben, welches mit einer Schneideinrichtung in eine Vielzahl schmälerer Farbbänder geschnitten wird. Hierbei ist jedoch eine durchgängige Wickelwelle gezeigt, wie sie durch den Erfindungsgegenstand gerade vermieden werden soll.

Ziel der vorliegenden Erfindung ist es nun eine Vorrichtung der eingangs angeführten Art zu schaffen, wobei mit einer einzigen Vorrichtung mehrere Materialbahnen, insbesondere auch mehr als zwei Materialbahnen, zugleich aufgewickelt werden können. Hierbei soll eine platzsparende Vorrichtung zum Aufwickeln mehrerer Materialbahnen geschaffen werden, bei welcher insbesondere auch ein Verlaufen der Materialbahnen vermieden wird. Zudem soll eine Anpassung bei der Vorrichtung an unterschiedliche Breiten der Materialbahnen möglich sein.

Erfindungsgemäß wird dies dadurch erzielt, dass die Aufnahmevorrichtung zumindest drei Tragarme aufweist, wobei jeweils zwischen zwei Tragarmen ein Wickelkern gelagert ist.

Durch die koaxiale Anordnung einer der Anzahl der Materialbahnen entsprechenden Anzahl an Wickelkernen und die Lagerung der Wickelkerne zwischen jeweils zwei Tragarmen in einer einzigen Aufwickelvorrichtung kann somit eine platzsparende Vorrichtung zum Aufwickeln einer Vielzahl von Materialbahnen, d.h. insbesondere auch von mehr als zwei Materialbahnen, geschaffen werden. Aufgrund der platzsparenden Anordnung und der damit erzielten Verringerung der Wegstrecken für die Geradeführung der Materialbahnen zur Aufwickelvorrichtung, ist zudem eine kantengerade Wicklung auf den Wickelkernen gewährleistet. Durch das Vorsehen von jeweils zwei Tragarmen je Wickelkern, kann der Abstand dieser Lagerstellen bzw. die Anzahl der Tragarme in einfacher Weise der Breite der Materialbahnen bzw. der Materialgesamtbahn angepasst werden. Darüber hinaus ist auch eine einfache und zeitsparende Entnahme der fertiggestellten Wicklungen bzw. Beladungen der Aufnahmevorrichtung mit den Wickelkernen möglich. Durch das Vorsehen von jeweils zwei Tragarmen zur Lagerung jeweils eines Wickelkerns kann somit eine beliebige Anzahl an Wickelkernen, insbesondere auch von 4, 5, 6, 7 usw. Wickelkernen, mit jeweils einer Materialbahn beliebiger Breite gleichzeitig bewickelt werden.

Um die Aufnahmevorrichtungen auf einfache Weise zwischen einer Wickelstellung und der Ent- bzw. Beladestellung hin- und herzubewegen, wodurch ein kontinuierliches Aufwickeln ermöglicht wird, ist es günstig, wenn die Aufnahmevorrichtungen zum Überführen zwischen der Wickelstellung und der Ent- bzw. Beladestellung an einer gemeinsamen drehbar gelagerten Tragvorrichtung befestigt sind.

Zwecks einer konstruktiv einfachen Ausgestaltung der Lagerung können benachbarte Wickelkerne in jeweils einem gemeinsamen Tragarm drehbar gelagert sein.

Um einen beliebigen freien Abstand zwischen zwei in der Aufnahmevorrichtung gelagerten Wickelkernen einstellen zu können, kann es andererseits jedoch günstig sein, wenn jeder Wickelkern in zwei ausschließlich zur Lagerung eines einzigen Wickelkerns vorgesehene Tragarmen gelagert ist, so dass beispielsweise für die Lagerung von zwei Wickelkernen ingesamt vier Tragarme vorgesehen sind.

Zum Aufwickeln von Stretchfolien ist es insbesondere zweckmäßig, wenn als Wickelkerne zylindrische Hülsen vorgesehen sind, wobei derartige zylindrische Hülsen bzw. rohrförmige Wickelkerne üblicherweise aus Papier oder Kunststoff bestehen.

Um ein sogenanntes "achsloses" Aufwickeln der Materialbahnen zu erzielen, bei welchen keine durchgehende Wickelwelle zur Lagerung der Hülsen erforderlich ist, ist es günstig, wenn die Tragarme zum Einspannen jeweils einer Hülse zwischen zwei Tragarmen eine sich ins Innere der Hülse erstreckende bzw. ausfahrbare Pinole aufweisen.

Wenn einer Pinole, insbesondere der Pinole eines außenliegenden Tragarms, ein Drehantrieb zugeordnet ist, können alle koaxial in der Aufnahmevorrichtung angeordneten Wickelkerne von der angetriebenen Pinole gedreht werden, indem die übrigen Wickelkerne von dem auf der angetriebenen Pinole sitzenden Wickelkern mitgeschleppt werden.

Hinsichtlich einer konstruktiv einfachen Ausgestaltung der Lagerung der Wickelkerne ist es günstig, wenn zumindest zwei mittig angeordnete Tragarme jeweils eine sich beidseitig von dem Tragarm auskragende bzw. ausfahrbare Pinole aufweisen.

Wenn die Pinole einen drehbar gelagerten Zentrierdorn aufweist, der in Achsrichtung der Wickelkerne verschieblich gelagert ist, wobei der Zentrierdorn über einen pneuamtischen Antrieb in die ausgefahrene Stellung überführbar ist, können die Wickelkerne auf einfache Weise zwischen zwei Pinolen eingespannt werden und nach Fertigstellung einer Folienwicklung der Aufnahmevorrichtung wieder entnommen werden.

Für eine besonders platzsparende Ausgestaltung, bei welcher der Zentrierdorn ohne einer Kolbenstange ausgefahren werden kann, ist es von Vorteil, wenn der Zentrierdorn auf dem Außenring eines Drehlagers befestigt ist, wobei an dem drehfest angeordneten Innenring des Drehlagers eine als Pneumatikkolben ausgebildete Zentralplatte befestigt ist.

Um das Drehmoment einer angetriebenen Pinole auf einfache Weise auf die übrigen Pinolen zu übertragen, ist es günstig, wenn die beidseitig von einem Tragarm auskragenden Pinolen bzw. deren ausfahrbare Zentrierdorne drehfest, insbesondere formschlüssig, miteinander verbunden sind.

Um insbesondere bei Hülsen mit einem relativ geringen Durchmesser von z.B. 2 Zoll (= 4,08 cm) hohe Anpresskräfte und Folienzüge realisieren zu können, ist es vorteilhaft, wenn die Hülsen jeweils mit einer gesonderten Wickelwelle zwischen zwei Tragarmen gelagert sind.

Um auf einfache Weise eine Anpassung der Lagerstellen der Wickelkerne an unterschiedliche Breiten der Materialbahnen zu erzielen, ist es günstig, wenn die Tragarme in Achsrichtung der Wickelkerne verschieblich gelagert sind.

Zur Erzielung eines hohen Anpressdrucks der Folie ist es günstig, wenn jeder Aufnahmevorrichtung eine an der Tragvorrichtung schwenkbar gelagerte Kontaktwalze zugeordnet ist. Zweckmäßigerweise erstreckt sich hierbei die Kontaktwalze über die gesamte Breite der Aufnahmevorrichtung, so dass lediglich eine gemeinsame Kontaktwalze den in der Aufnahmevorrichtung koaxial angeordneten Wickelkernen zugeordnet ist. Wenn die an der Tragvorrichtung gelagerte Kontaktwalze angetrieben ist, können die Wickelkerne über die Kontaktwalze angetrieben werden, wobei insbesondere auch ein Vorbeschleunigen der Wickelkerne mit Hilfe der Kontaktwalze in der Ent- bzw. Beladestellung möglich ist, bevor die Wickelkerne in die Wickelstellung überführt werden.

Weiters ist es hinsichtlich der Anpressung der aufzuwickelnden Materialbahnen günstig, wenn der in der Wickelstellung befindlichen Aufnahmevorrichtung eine um eine ortsfeste Achse schwenkbar gelagerte Kontaktwalze zugeordnet ist. Auch diese um eine ortsfeste Achse schwenkbar gelagerte Kontaktwalze erstreckt sich zweckmäßigerweise über die gesamte Breite der Aufnahmevorrichtung, so dass lediglich eine einzige gemeinsame Kontaktwalze den Wickelkernen zugeordnet ist. Sofern die um eine ortsfeste Achse schwenkbare Kontaktwalze angetrieben ist, kann auch über diese Kontaktwalze der Antrieb der Wickelkerne zwecks Aufwickelns der Materialbahnen erzielt werden, wobei bei besonders breiten Ausführungen die Kontaktwalze durch einen Mittelarm abgestützt werden kann.

Um die Materialbahnen quer zu ihrer Vorlaufrichtung nach der Fertigstellung eines Wickels zu schneiden, ist es günstig, wenn der in der Wickelstellung befindlichen Aufnahmevorrichtung eine Schneidvorrichtung zugeordnet ist, die die Materialbahnen quer zur Produktionsrichtung trennt.

Zur Aufnahme bzw. Abtransport einer fertiggestellten Wicklung ist es günstig, wenn der in der Ent- bzw. Beladestellung befindlichen Aufnahmevorrichtung ein höhenverstellbarer Tisch mit einer kippbaren Aufnahmeplatte zugeordnet ist. Selbstverständlich kann jedoch auch eine andere geeignete automatisierte Vorrichtung zur Entnahme der fertiggestellten Wicklungen vorgesehen sein.

Um nach der Entnahme einer fertiggestellten Wicklung der in der Ent- bzw. Beladestellung befindlichen Aufnahmevorrichtung einen neuen, noch leeren Wickelkern automatisch zuzuführen, ist es von Vorteil, wenn der in der Ent- bzw. Beladestellung befindlichen Aufnahmevorrichtung ein Wickelkern-Magazin zugeordnet ist.

Wenn zwischen zwei Aufnahmevorrichtungen eine Zwischenaufnahme mit einer sich zumindest über die gesamte Breite der Materialbahnen erstreckenden Wickelwelle oder einer eine Spannvorrichtung zum Einspannen eines einzigen sich über die gesamte Breite der Materialbahnen erstreckenden Wickelkerns vorgesehen ist, kann durch einen Zwischenschritt die Breite der Materialbahnen verändert werden, ohne durch die Tragarme der Aufnahmevorrichtung behindert zu werden und ohne hierfür die Wickelgeschwindigkeit reduzieren zu müssen. Eine derartige Zwischenaufnahme wird jedoch im Normalbetrieb nicht mit einer Wickelwelle oder Hülse bestückt und auch nicht in die Wickelstellung überführt, sondern nur in dem Fall, dass eine Umstellung der Breite der Materialbahnen vorgenommen werden soll. Eine derartige Zwischenaufnahme kann auch zum Anfahren einer Folienextrusionsanlage benutzt werden, wenn die Aufwickelvorrichtung inline mit der Extrusionsanlage hochfährt.

Die Erfindung wird nachstehend anhand von den in der Zeichnung gezeigten Ausführungsbeispielen, auf die sie jedoch nicht beschränkt sein soll, noch näher erläutert. Im Einzelnen zeigen in der Zeichnung:
Fig. 1 eine Ansicht der Aufwickelvorrichtung 1 mit zwei Aufnahmevorrichtungen, auf welchen jeweils fünf Wickelkerne koaxial gelagert sind;
Fig. 2 eine Draufsicht der Aufwickelvorrichtung gemäß Fig. 1;
Fig. 3 die Aufwickelvorrichtung 1 gemäß Fig. 1, jedoch mit einer fertiggestellten Folienwicklung in der Ent- bzw. Beladestellung;
Fig. 4 eine Draufsicht der Aufwickelvorrichtung gemäß Fig. 3;
Fig. 5 eine Schnittansicht der Lagerung von zwei Wickelhülsen;
Fig. 5a eine Schnittansicht der Lagerung einer Wickelhülse mit einer Wickelwelle;
Fig. 5b eine Schnittansicht einer beidseitig ausfahrbaren Pinole;
Fig. 5c im Detail eine Schnittansicht der Pinole gemäß Fig. 5b, jedoch in ihrer eingefahrenen Stellung;
Fig. 5d eine Ansicht der Lagerung der Wickelhülse in jeweils zwei gesonderten Tragarmen;
Fig. 6 eine Ansicht einer Wickelvorrichtung 1 mit drei Aufnahmevorrichtungen; und
Fig. 7 eine Ansicht mit einer Zwischenaufnahme für die Aufwicklung der Materialbahnen auf einem gemeinsamen Wickelkern.

In den Fig. 1 und 2 ist eine Aufwickelvorrichtung 1 gezeigt, bei welcher auf einer Tragvorrichtung 2, einem sogenannten Wendekreuz, zwei Aufnahmevorrichtungen 3 zur Aufnahme mehrerer koaxial zueinander angeordneter Wickelhülsen 4 befestigt sind.

Die Aufnahmevorrichtungen 3 weisen hierbei jeweils sechs Tragarme 5 auf, die in Richtung der gemeinsamen Achse 4' der Wickelkerne 4 in einer Längsführung 6 verschieblich gelagert sind. Durch die Möglichkeit der Längsverschiebung der Tragarme 5 kann somit der Abstand zwischen zwei benachbarten Tragarmen 5 auf einfache Weise verstellt werden und somit eine Anpassung an unterschiedliche Breiten einer Materialbahn 7 erzielt werden.

Zum Erhalt der Materialbahnen 7 wird eine Materialgesamtbahn 8 mit Hilfe einer Längsschneidvorrichtung 9 im gezeigten Ausführungsbeispiel in fünf Materialbahnen 7 zerschnitten.

Die von der Schneidvorrichtung 9 kommenden Materialbahnen 7 werden sodann über eine Umlenkwalze 11 zu einer in einer ortsfesten Drehachse 12' schwenkbar gelagerten Kontaktwalze 12 geführt, die die Materialbahnen 7 gegen die in der Aufnahmevorrichtung 3 befindlichen Wickelkerne 4 presst. Bei den Wickelkernen 4 handelt es sich hierbei üblicherweise um Papier- oder Kunststoffhülsen, die einen Durchmesser von ca. 2 oder 3 Zoll (= 4,08 oder 7,62 cm) und eine Breite von ca. 250 bis 750 mm aufweisen.

Jeder Aufnahmevorrichtung 3 ist zudem eine an der Tragvorrichtung 2 schwenkbar gelagerte Kontaktwalze 13 zugeordnet, über welche der Anpressdruck der Folie an die Wickelkerne 4 eingestellt werden kann. Zudem kann über die Kontaktwalzen 12, 13 die Drehmomentübertragung auf die Wickelkerne 4 erfolgen. Alternativ ist dies auch über eine oder mehrere Lagerstellen der Wickelkerne 4 möglich. Zum Verschwenken der Kontaktwalzen 13 bzw. der Kontaktwalze 12 ist jeweils ein Hubarm 14 vorgesehen. Wie insbesondere in Fig. 2 ersichtlich, erstreckt sich die Breite der Kontaktwalzen 12, 13 jeweils über die Gesamtbreite der fünf koaxial zueinander angeordneten Wickelkerne 4.

Gleichzeitig während die in einer Wickelstellung 15 befindlichen Wickelkerne 4 mit den Materialbahnen 7 bewickelt werden, können die fertigen Folienwicklungen 17, die auf der in einer Ent- bzw. Beladestellung 16 befindlichen Aufnahmevorrichtung 3 angeordnet sind (vgl. Fig. 3), entladen werden bzw. die Aufnahmevorrichtung 3 mit leeren Wickelkernen 4 beladen werden. Hierzu ist der Ent- bzw. Beladestellung 16 ein Wickelkern-Magazin 18 zugeordnet, in welchem eine Vielzahl von Wickelkernen 4 magaziniert ist, wobei die Wickelkerne 4 mit Hilfe eines Schiebers 19 der in der Be- bzw. Entladestellung 16 befindlichen Aufnahmevorrichtung 3 zugeführt werden.

Wie insbesondere in Fig. 3 ersichtlich wird eine fertiggestellte Folienwicklung 17 von der Wickelstellung 15 mit Hilfe der Tragvorrichtung 2 um die Achse 2' um 180° in die Ent- bzw. Beladestellung 16 rotiert. Anschließend werden die über Umlenkwalzen 21 geführten Materialbahnen 7 mit einem schwenkbar gelagerten Schneidmesser 20 quer zu ihrer Längserstreckungsrichtung geschnitten, so dass auf den neu in die Wickelstellung 15 eingebrachten Wickelkernen 4 eine neue Wicklung beginnt, während in der Be- bzw. Entladestellung 16 zunächst der Rest der Materialbahnen 7 aufgewickelt wird, bevor ein höhenverstellbarer Tisch 22 an die fertiggestellten Folienwicklungen 17 zur Aufnahme dieser herangefahren wird. Der höhenverstellbare Tisch 22 weist hierbei eine kippbare Tischplatte 23 auf, wodurch die auf der Tischplatte 23 aufgenommenen Folienwicklungen 17 nach Absenken des Tischs 22 mittels einer Kippbewegung weitertransportiert werden können.

In Fig. 5 ist die achslose Lagerung der als Wickelkerne 4 vorgesehenen Hülsen durch die Einspannung zwischen jeweils zwei an den Tragarmen 5 vorgesehenen Lagerstellen 5' ersichtlich, wobei bei dem gezeigten Ausführungsbeispiel ein Wickelkern 4 jeweils zwischen zwei gesonderten Tragarmen 5 eingespannt ist. Hiezu kragt von den Tragarmen 5 jeweils eine zum Wickelkern 4 gerichtete Pinole 24 aus. Das Einführen eines Zentrierdorns 30 in den Wickelkern 4 wird durch Verschieben der Tragarme 5 in Achsrichtung 4' der Wickelkerne 4 erzielt. Hiezu ist im Bereich der Längsführung 6 ein entsprechender Antrieb als Einspannvorrichtung 34 vorgesehen, über welche die in Achsrichtung auf den Tragarmen 5 unverschieblichen Zentrierdorne 30 in den Wickelkern 4 gedrückt werden. Durch einen Verzicht auf ein sich über die gesamte Breite der Materialbahnen 7 erstreckende Wickelwelle können die Hülsen 4 extrem schnell manipuliert werden und somit die Zykluszeit für die Fertigstellung einer Folienwicklung minimiert werden.

In Fig. 5a ist bei den in der Darstellung mittigen und rechten Wickelkernen 4 ebenso eine achslose Lagerung der als Wickelkerne 4 vorgesehenen Hülsen durch die Einspannung zwischen jeweils zwei an den Tragarmen 5 vorgesehenen Lagerstellen 5' ersichtlich. Bei dem gezeigten Ausführungsbeispiel ist in den Tragarmen 5 - abgesehen von den außenliegenden Tragarmen 5 - jeweils eine von den Tragarmen 5 beidseits auskragende Pinole 24 vorgesehen, zwischen welchen die Hülsen 4 eingespannt sind. Die beidseitig auskragenden Pinolen 24 weisen hierbei ein gemeinsames Lager 25 in jeweils einem Tragarm 5 auf. Lediglich die außenliegenden Tragarme 5 weisen nur eine einseitige nach innen gerichtete Pinole 24 auf.

Zudem ist in Fig. 5a bei dem in der Darstellung linken Wickelkern 4 eine alternative Lagerung der Wickelkerne 4 mit einer Wickelwelle 26 gezeigt. Die Wickelwellen 26 werden hierbei gemeinsam mit den Hülsen 4 eingelegt und entnommen und sind jeweils an zwei Lagerstellen 5' in den Tragarmen 5 gelagert. Die Wickelwellen 26 sind hierbei ebenso wie bei dem achslosen Ausführungsbeispiel gemäß Fig. 5 auf Pinolen 24 gelagert, wobei auch hier zum Einführen der Zentrierdorne 30 in die Wickelkerne 4 durch Verschieben der Tragarme 5 in Achsrichtung 4' der Wickelkerne 4 mit Hilfe der Einspannvorrichtung 34 erzielt wird.

Zum Drehantrieb der Wickelkerne 4 ist ein Drehmotor 27 vorgesehen, über welchen die in Fig. 5a links außen liegende Pinole 24 angetrieben wird. Dabei wird das Antriebsmoment durch die reibschlüssige Verbindung zwischen Pinolen 24 und den Stirnflächen des auf der angetriebenen Pinole 24 sitzenden Wickelkerns 4 übertragen und pflanzt sich von einem Wickelkern 4 zum nächsten fort. Im Fall der Verwendung von Wickelwellen 26 kann diese Verbindung auch formschlüssig ausgeführt werden. Die Verwendung von Wickelwellen 26 ist besonders bei kleinen Wickelkerndurchmessern von z.B. 1,5 Zoll (= 3,81 cm) und größeren Spannbreiten günstig, um die Biegesteifigkeit der Wickelhülsen 4 zu erhöhen.

In Fig. 5b ist eine platzsparende Ausführung von beidseitig wirkenden Pinolen 24 gezeigt. In Fig. 5b sind die Pinolen 24 in ihrem ausgefahrenen Zustand gezeigt, in dem jeweils ein Wickelkern 4 zwischen zwei Tragarmen 5 eingespannt ist. Die Pinolen 24 umfassen jeweils ein Lager 31, welches am Außenring einen Zentrierdorn 30 rotatorisch beweglich zur Aufnahme der Wickelkerne 4 trägt. Der mit dem Innenring des Lagers 30 verbundene Zentralteil 32 ist als Pneumatikkolben ausgeführt, so dass die Zentrierdorne 30 beim Einbringen von Druckluft über einen Luftzuführkanal 33 ausfahren; eine Kolbenstange ist somit nicht erfoderlich. Selbstverständlich können die Pinolen 24 auch nur einseitig ausgeführt sein.

In Fig. 5c ist im Detail die als Kolbenstangen-loser Pneumatikzylinder ausgeführte Pinole 24 in der eingefahrenen Stellung gezeigt. In dieser eingefahrenen Stellung können somit die Wickelkerne 4 eingelegt bzw. die fertigen Folienwicklungen 17 mit ihrem Wickelkern 4 entnommen werden. Weiters ist in Fig. 5c eine formschlüssige Verbindung 38 mittels einer Nut-/Feder-Verbindung zwischen den beiden Zentierdornen 30 ersichtlich. Mit Hilfe der formschlüssigen Verbindung 38 sind die beiden Zentierdorne 30 drehfest miteinander verbunden, so dass auf einfache Weise das über einen Drehmotor 37 eingebrachte Drehmoment übetragen werden kann, und somit die übrigen Wickelkerne 4 mitgeschleppt werden können.

In Fig. 5d ist wiederum ein Ausführungsbeispiel gezeigt, bei welchem jede Wickelhülse 4 in einem eigenen linken und rechten Tragarm 5 gelagert ist. Hierbei sind einseitig wirkende, ausfahrbare Pinolen 24 vorgesehen, die in der im Zusammenhang mit den Fig. 5b und 5c beschriebenen Funktionweise ausfahrbar sind.

Dieses Ausführunsbeispiel ermöglicht auch insbesondere die Verwendung einer konstruktiv einfachen Pinolen-Spannvorrichtung mit einem herkömmlichen Kurzhubpneumatikzylinder 33 mit einer Kolbenstange 33'. Dabei ist die Kolbenstange 33' im Tragarm 5 zentriert. Die Kolbenstange 33' ist mit dem Zentrierteil 35 verbunden, der nicht mitrotiert und den Innenring des Lagers 31 aufnimmt .

In Fig. 6 ist ein alternatives Ausführungsbeispiel der Aufwickelvorrichtung 1 gezeigt, bei welchem drei Aufnahmevorrichtungen 3 mit jeweils zumindest drei Tragarmen 5 vorgesehen sind, wobei die Aufnahmevorrichtungen 3 hierbei auf der Tragvorrichtung 2 um jeweils 120° zueinander versetzt angeordnet sind.

Im Vergleich zu dem in den Fig. 1 bis 4 gezeigten Ausführungsbeispiel ist hierbei die Be- bzw. Entladestation 16 in eine Entladestation 16' und eine um 120° hierzu versetzte Beladestation 16" aufgeteilt. Auch hier ist den Aufnahmevorrichtungen 3 jeweils eine Kontaktwalze 13 zugeordnet, über welche in der Entladestellung 16, insbesondere der Antrieb der Wickelkerne 4 zum Fertigwickeln der Endabschnitte der Materialbahnen 7 sowie in der Beladestellung, insbesondere ein Vorbeschleunigen der Wickelkerne 4 auf die Wickelgeschwindigkeit in der Wickelstellung 15 erfolgen kann.

In Fig. 7 ist eine Aufwickelvorrichtung 1 gezeigt, bei welcher zwischen den Aufnahmevorrichtungen 3 eine Zwischenaufnahme 36 vorgesehen ist, in welcher in einem Zwischenschritt eine Aufwicklung der Materialgesamtbahn 8 auf einer Wickelwelle 37 oder sich über die gesamte Breite der Materialbahnen 7 erstreckende Hülse 4 durchgeführt werden kann. Mit Hilfe dieser Zwischenaufnahme 36 kann, ohne die Geschwindigkeit der Aufwickelvorrichtung 1 zu reduzieren, der Abstand der Tragarme 5 zueinander verstellt werden und somit eine Umstellung bzw. Anpassung der Breite der Materialbahnen 7 erzielt werden. Anders als in dem gezeigten Ausführungsbeispiel können die Materialbahnen 7 selbstverständlich auch eine unterschiedliche Breite aufweisen, wie dies durch die Verschieblichkeit der Tragarme 5 in der Linearführung 6 auf einfache Weise eingestellt werden kann. Eine derartige Zwischenaufnahme 36 kann auch zum Anfahren einer Folienextrusionsanlage benutzt werden, wenn die Aufwickelvorrichtung 1 inline mit der Extrusionsanlage hochfährt.

Die Zahl der Wickelkerne 4 kann selbstverständlich beliebig variieren. Wesentlich ist lediglich, dass hinsichtlich einer einfachen, möglichst schnellen Manipulation der einzelnen Wickelkerne 4 die Wickelkerne 4 jeweils in zwei benachbart der Wickelkerne 4 angeordneten Lagerstellen 5' drehbar gelagert sind.

## Patentansprüche

1. Vorrichtung (1) zum Aufwickeln von zumindest zwei Materialbahnen (7), insbesondere von Folienbahnen, mit zumindest zwei Aufnahmevorrichtungen (3), zur drehbaren Lagerung jeweils zumindest eines Wickelkerns (4), wobei die Aufnahmevorrichtungen (3) zwischen einer Wickelstellung (15) zum Aufwickeln zumindest einer Materialbahn (7) auf dem Wickelkern (4) und einer Ent- bzw. Beladestellung (16, 16', 16") zum Entnehmen zumindest eines fertig aufgewickelten Wickelkerns (17) bzw. zum Zuführen zumindest eines leeren Wickelkerns (4) überführbar sind, und zum gleichzeitigen Aufwickeln der Materialbahnen (7) auf gesonderten Wickelkernen (4) zumindest zwei Wickelkerne (4) in der Aufnahmevorrichtung (3) koaxial angeordnet sind, wobei die Wickelkerne (4) jeweils in zwei benachbart des jeweiligen Wickelkerns (4) vorgesehenen Lagerstellen (5') drehbar gelagert sind, **dadurch gekennzeichnet, dass** die Aufnahmevorrichtung (3) zumindest drei Tragarme (5) aufweist, wobei jeweils zwischen zwei Tragarmen (5) ein Wickelkern (4) gelagert ist.

2. Vorrichtung nach Anspruch 1, **dadurch gekennzeichnet, dass** die Aufnahmevorrichtungen (3) zum Überführen zwischen der Wickelstellung (15) und der Ent- bzw. Beladestellung (16, 16', 16") an einer gemeinsamen drehbar gelagerten Tragvorrichtung (2) befestigt sind.

3. Vorrichtung nach Anspruch 1 oder 2, **dadurch gekennzeichnet, dass** jeder Wickelkern (4) in zwei ausschließlich zur Lagerung eines einzigen Wickelkerns (4) vorgesehene Tragarmen (5) gelagert ist.

4. Vorrichtung nach einem der Ansprüche 1 bis 3, **dadurch gekennzeichnet, dass** als Wickelkerne (4) zylindrische Hülsen vorgesehen sind.

5. Vorrichtung nach Anspruch 4, **dadurch gekennzeichnet, dass** die Tragarme (5) zum Einspannen jeweils einer Hülse (4) zwischen zwei Tragarmen eine sich ins Innere der Hülse (4) erstreckende bzw. ausfahrbare Pinole (24) aufweisen.

6. Vorrichtung nach Anspruch 5, **dadurch gekennzeichnet, dass** einer Pinole (24), insbesondere der Pinole (24) eines außenliegenden Tragarms (5), ein Drehantrieb (27) zugeordnet ist.

7. Vorrichtung nach Anspruch 5 oder 6, **dadurch gekennzeichnet, dass** zumindest zwei mittig angeordnete Tragarme (5) jeweils eine sich beidseitig von dem Tragarm (5) auskragende bzw. ausfahrbare Pinole (24) aufweisen.

8. Vorrichtung nach einem der Ansprüche 5 bis 7, **dadurch gekennzeichnet, dass** die Pinole (24) einen drehbar gelagerten Zentrierdorn (30) aufweist, der in Achsrichtung der Wickelkerne (4) verschieblich gelagert ist, wobei der Zentrierdorn (30) über einen pneumatischen Antrieb (33) in die ausgefahrene Stellung überführbar ist.

9. Vorrichtung nach Anspruch 8, **dadurch gekennzeichnet, dass** der Zentrierdorn (30) auf dem Außenring eines Drehlagers (31) befestigt ist, wobei an dem drehfest angeordneten Innenring des Drehlagers (31) eine als Pneumatikkolben ausgebildete Zentralplatte (32) befestigt ist.

10. Vorrichtung nach einem der Ansprüche 7 bis 9, **dadurch gekennzeichnet, dass** die beidseitig von einem Tragarm (5) auskragenden Pinolen (24) bzw. deren ausfahrbare Zentrierdorne (30) drehfest, insbesondere formschlüssig, miteinander verbunden sind.

11. Vorrichtung nach einem der Ansprüche 1 bis 10, **dadurch gekennzeichnet, dass** die Hülsen (4) jeweils mit einer gesonderten Wickelwelle (26) zwischen zwei Tragarmen (5) gelagert sind.

12. Vorrichtung nach einem der Ansprüche 1 bis 11, **dadurch gekennzeichnet, dass** die Tragarme (5) in Achsrichtung (4') der Wickelkerne (4) verschieblich gelagert sind.

13. Vorrichtung nach Anspruch 12, **dadurch gekennzeichnet, dass** zum Verschieben und Fixieren der Tragarme (5) in einer Längsführung (6) den Tragarmen (5) jeweils eine Verschiebe - bzw. Einspannvorrichtung (34) zugeordnet ist.

14. Vorrichtung nach einem der Ansprüche 1 bis 13, **dadurch gekennzeichnet, dass** jeder Aufnahmevorrichtung (3) eine an der Tragvorrichtung (2) schwenkbar gelagerte Kontaktwalze (13) zugeordnet ist.

15. Vorrichtung nach Anspruch 14, **dadurch gekennzeichnet, dass** die an der Tragvorrichtung (2) gelagerte Kontaktwalze (13) angetrieben ist.

16. Vorrichtung nach einem der Ansprüche 1 bis 15, **dadurch gekennzeichnet, dass** der in der Wickelstellung (15) befindlichen Aufnahmevorrichtung eine um eine ortsfeste Achse (12') schwenkbar gelagert Kontaktwalze (12) zugeordnet ist.

17. Vorrichtung nach Anspruch 16, **dadurch gekennzeichnet, dass** die um eine ortsfeste. Achse (12') schwenkbare Kontaktwalze (12) angetrieben ist.

18. Vorrichtung nach einem der Ansprüche 1 bis 17, **dadurch gekennzeichnet, dass** der in der Wickelstellung (15) befindlichen Aufnahmevorrichtung (3) eine Schneidvorrichtung (20) zum Schneiden der Materialbahnen (7) quer zu der Vorlaufrichtung zugeordnet ist.

19. Vorrichtung nach einem der Ansprüche 1 bis 18, **dadurch gekennzeichnet, dass** der in der Ent- bzw. Beladestellung (16, 16', 16") befindlichen Aufnahmevorrichtung (3) ein höhenverstellbarer Tisch (22) mit einer kippbaren Aufnahmeplatte (23) zugeordnet ist.

20. Vorrichtung nach einem der Ansprüche 1 bis 19, **dadurch gekennzeichnet, dass** der in der Ent- bzw. Beladestellung (16, 16', 16") befindlichen Aufnahmevorrichtung (3) ein Wickelkern-Magazin (18) zugeordnet ist.

21. Vorrichtung nach einem der Ansprüche 1 bis 20, **dadurch gekennzeichnet, dass** zwischen zwei Aufnahmevorrichtungen (3) eine Zwischenaufnahme (26) mit einer sich zumindest über die gesamte Breite der Materialbahnen (7) erstreckenden Wickelwelle (37) oder einer Spannvorrichtung zum Einspannen eines einzigen sich über die gesamte Breite der Materialbahnen (7) erstreckenden Wickelkerns (4) vorgesehen ist.

## Claims

1. An arrangement (1) for winding up at least two material webs (7), in particular film webs, comprising at least two receiving devices (3), for the rotatable mounting of at least one winding core (4) each, wherein the receiving devices (3) are transferable between a winding position (15) for winding up at least one material web (7) on the winding core (4), and a removal or loading position (16, 16', 16"), respectively, for removing at least one winding core (17) which has finished being wound up, or for feeding at least one empty winding core (4), and wherein at least two winding cores (4) are coaxially arranged in the receiving device (3) for simultaneously winding up the material webs (7) on separate winding cores (4), the winding cores (4) each being rotatably mounted in two bearing sites (5') provided adjacent to the respective winding core (4), **characterized in that** the receiving device (3) has at least three carrying arms (5), one winding core (4) each being mounted between two carrying arms (5).

2. The arrangement according to claim 1, **characterized in that** the receiving devices (3) are fastened to a common rotatably mounted carrying device (2) for a transfer between the winding position (15) and the removing or loading position (16, 16', 16"), respectively.

3. The arrangement according to claim 1 or 2, **characterized in that** each winding core (4) is mounted in two carrying arms (5) exclusively provided for the mounting of a single winding core (4).

4. The arrangement according to any one of claims 1 to 3, **characterized in that** cylindrical sleeves are provided as the winding cores (4).

5. The arrangement according to claim 4, **characterized in that** the carrying arms (5) have a center sleeve (24) extending, or extendable, respectively, into the interior of the sleeve (4) for clamping one sleeve (4) each between two carrying arms.

6. The arrangement according to claim 5, **characterized in that** one center sleeve (24), in particular the center sleeve (24) of an outwardly located carrying arm (5), has an associated torque drive (27).

7. The arrangement according to claim 5 or 6, **characterized in that** at least two centrally arranged carrying arms (5) each have a center sleeve (24) cantilevering from the carrying arm (5) on both sides thereof or extendable therefrom, respectively.

8. The arrangement according to any one of claims 5 to 7, **characterized in that** the center sleeve (24) has a rotatably mounted centering pin (30) which is shiftably mounted in the axial direction of the winding cores (4), the centering pin (30) being transferable into its extended position via a pneumatic drive (33).

9. The arrangement according to claim 8, **characterized in that** the centering pin (30) is fastened to the outer ring of a pivot bearing (31), wherein a central plate (32) designed as a pneumatic piston is fastened to the non-rotationally arranged inner ring of the pivot bearing (31).

10. The arrangement according to any one of claims 7 to 9, **characterized in that** the center sleeves (24) cantilevering from both sides of a carrying arm (5), or their extendable centering pins (30), respectively, are non-rotationally interconnected, in particular by positive fit.

11. The arrangement according to any one of claims 1 to 10, **characterized in that** the sleeves (4) are each mounted with a separate winding shaft (26) between two carrying arms (5).

12. The arrangement according to any one of claims 1 to 11, **characterized in that** the carrying arms (5) are mounted to be shiftable in axis direction (4') of the winding cores (4).

13. The arrangement according to claim 12, **characterized in that** one shifting, or clamping device (34), respectively, each is associated to the carrying arms (5) for shifting and fixing the carrying arms (5) in a longitudinal guide (6).

14. The arrangement according to any one of claims 1 to 13, **characterized in that** each receiving device (3) has an associated contact roll (13) that is pivotably mounted on the carrying device (2).

15. The arrangement according to claim 14, **characterized in that** the contact roll (13) mounted on the carrying device (2) is driven.

16. The arrangement according to any one of claims 1 to 15, **characterized in that** the receiving device provided in the winding position (15) has an associated contact roll (12) that is mounted to be pivotable about a stationary axle (12').

17. The arrangement according to claim 16, **characterized in that** the contact roll (12) that is pivotable about a stationary axle (12') is driven.

18. The arrangement according to any one of claims 1 to 17, **characterized in that** the receiving device (3) provided in the winding position (15) has an associated cutting device (20) for cutting the material webs (7) transversely to the advancing direction.

19. The arrangement according to any one of claims 1 to 18, **characterized in that** the receiving device (3) provided in the removing, or loading position (16, 16', 16"), respectively, has an associated height-adjustable table (22) with a tiltable receiving plate (23).

20. The arrangement according to any one of claims 1 to 19, **characterized in that** the receiving device (3) provided in the removing, or loading position (16, 16', 16"), respectively, has an associated winding core magazine (18).

21. The arrangement according to any one of claims 1 to 20, **characterized in that** between two receiving devices (3), an intermediate receiving means (26) with a winding shaft (37) extending at least over the entire width of the material webs (7), or with a clamping device for clamping a single winding core (4) extending over the entire width of the material webs (7) is provided.

## Revendications

1. Dispositif (1) pour enrouler au moins deux bandes de matériau (7), en particulier des bandes de film, comprenant au moins deux dispositifs de réception(3), pour monter à rotation respectivement au moins un enrouleur (4), dans lequel les dispositifs de réception (3) sont transférables entre une position d'enroulement (15) pour enrouler au moins une bande de matériau (7) sur l'enrouleur (4) et une position de déchargement ou de chargement (16, 16', 16") pour retirer au moins un enrouleur complètement enroulé (17) ou pour acheminer au moins un enrouleur vide (4) et, pour enrouler simultanément les bandes de matériau (7) sur des enrouleurs séparés (4), au moins deux enrouleurs (4) sont agencés coaxialement dans le dispositif de réception (3), dans lequel les enrouleurs (4) sont montés à rotation respectivement sur deux points d'appui (5') prévus adjacents à l'enrouleur respectif (4), **caractérisé en ce que** le dispositif de réception (3) présente au moins trois bras porteurs (5), dans lequel un enrouleur (4) est monté respectivement entre deux bras porteurs (5).

2. Dispositif selon la revendication 1, **caractérisé en ce que** les dispositifs de réception (3) sont fixés sur un dispositif porteur (2) commun monté à rotation pour le transfert entre la position d'enroulement (15) et la position de déchargement ou de chargement (16, 16', 16").

3. Dispositif selon la revendication 1 ou 2, **caractérisé en ce que** chaque enrouleur (4) est monté dans deux bras porteurs (5) prévus exclusivement pour le montage d'un unique enrouleur (4).

4. Dispositif selon l'une quelconque des revendications 1 à 3, **caractérisé en ce que** des mandrins cylindriques sont prévus pour servir d'enrouleurs (4).

5. Dispositif selon la revendication 4, **caractérisé en ce que** les bras porteurs (5) permettant d'enserrer respectivement un mandrin (4) entre deux bras porteurs présentent un fourreau (24) s'étendant ou pouvant se déployer à l'intérieur du mandrin (4).

6. Dispositif selon la revendication 5, **caractérisé en ce qu'**un entraînement rotatif (27) est affecté à un fourreau (24), en particulier au fourreau (24) d'un bras porteur externe (5).

7. Dispositif selon la revendication 5 ou 6, **caractérisé en ce qu'**au moins deux bras porteurs (5) agencés centralement présentent respectivement un fourreau (24) faisant saillie ou pouvant se déployer de part et d'autre du bras porteur (5).

8. Dispositif selon l'une quelconque des revendications 5 à 7, **caractérisé en ce que** le fourreau (24) présente une broche de centrage (30) montée à rotation, qui est montée à coulissement dans la direction axiale des enrouleurs (4), dans lequel la broche de centrage (30) peut être mise, par le biais d'un entraînement pneumatique (33), en position sortie.

9. Dispositif selon la revendication 8, **caractérisé en ce que** la broche de centrage (30) est fixée sur l'anneau externe d'un palier de rotation (31), dans lequel une plaque centrale (32) conformée en piston pneumatique est fixée sur l'anneau interne du palier de rotation (31) agencée pour résister à la torsion.

10. Dispositif selon l'une quelconque des revendications 7 à 9, **caractérisé en ce que** les fourreaux (24) saillant de part et d'autre d'un bras porteur (5) ou leurs broches de centrage (30) déployables sont raccordés l'un à l'autre en mode résistant à la torsion, en particulier par adaptation de formes.

11. Dispositif selon l'une quelconque des revendications 1 à 10, **caractérisé en ce que** les mandrins (4) sont montées respectivement avec un arbre d'enroulement séparé (26) entre deux bras porteurs (5).

12. Dispositif selon l'une quelconque des revendications 1 à 11, **caractérisé en ce que** les bras porteurs (5) sont montés à coulissement dans la direction axiale (4') des enrouleurs (4).

13. Dispositif selon la revendication 12, **caractérisé en ce que**, pour faire coulisser et fixer les bras porteurs (5) dans une glissière longitudinale (6), un dispositif de coulissement ou d'enserrage (34) est affecté respectivement aux bras porteurs (5).

14. Dispositif selon l'une quelconque des revendications 1 à 13, **caractérisé en ce qu'**un cylindre de contact (13) monté à pivotement sur le dispositif porteur (2) est affecté à chaque dispositif de réception (3).

15. Dispositif selon la revendication 14, **caractérisé en ce que** le cylindre de contact (13) monté sur le dispositif porteur (2) est entraîné.

16. Dispositif selon l'une quelconque des revendications 1 à 15, **caractérisé en ce qu'**un cylindre de contact (12) monté à pivotement autour d'un axe fixe (12') est affecté au dispositif de réception se trouvant en position d'enroulement (15).

17. Dispositif selon la revendication 16, **caractérisé en ce que** le cylindre de contact (12) pivotant autour d'un axe fixe (12') est entraîné.

18. Dispositif selon l'une quelconque des revendications 1 à 17, **caractérisé en ce qu'**un dispositif de coupe (20) pour découper les bandes de matériau (7) transversalement à la direction d'avance est affecté au dispositif de réception (3) se trouvant en position d'enroulement (15).

19. Dispositif selon l'une quelconque des revendications 1 à 18, **caractérisé en ce qu'**une table (22) réglable en hauteur avec une plaque de réception (23) basculante est affectée au dispositif de réception (3) se trouvant en position de déchargement ou de chargement (16, 16', 16").

20. Dispositif selon l'une quelconque des revendications 1 à 19, **caractérisé en ce qu'**un magasin d'enrouleurs (18) est affecté au dispositif de réception (3) se trouvant en position de déchargement ou de chargement (16, 16', 16").

21. Dispositif selon l'une quelconque des revendications 1 à 20, **caractérisé en ce qu'**entre deux dispositifs de réception (3), il est prévu un espace de réception intermédiaire (26) avec un arbre d'enroulement (37) s'étendant au moins sur toute la largeur des bandes de matériau (7) ou un dispositif de serrage pour enserrer un unique enrouleur (4) s'étendant sur toute la largeur des bandes de matériau (7).
